# EUROPÄISCHE PATENTSCHRIFT

(11) **EP 0 215 331 B1**
(45) Veröffentlichungstag und Bekanntmachung des Hinweises auf die Patenterteilung: **18.10.1989**
(21) Anmeldenummer: 86111609.3
(22) Anmeldetag: 22.08.1986
(51) Int. Cl.: A62C 37/14

(54) **Glaskolben für Sprinkler für Feuerlöschanlagen oder andere thermische Auslöseeinrichtungen**
Glass bulb for a fire sprinkler or other thermally activated system
Ampoule pour un extincteur d'incendie ou autre système à déclenchement thermique

(30) Priorität: 09.09.1985 DE 3532042; 17.01.1986 DE 3601203
(43) Veröffentlichungstag der Anmeldung: 25.03.1987
(73) Patentinhaber: Job, Eduard J, Dipl.-Ing., D-2070 Ahrensburg (DE)
(72) Erfinder: Job, Eduard J, Dipl.-Ing., D-2070 Ahrensburg (DE)
(74) Vertreter: von Raffay, Vincenz, Dipl.-Ing.

(56) Entgegenhaltungen:
- GB-A- 409 569
- GB-A- 2 120 934

## Beschreibung

Die Erfindung betrifft einen Glaskolben nach dem Oberbegriff des Patentanspruches 1.

In Sprinklem, dem Hauptanwendungsgebiet für Glaskolben, halten diese als thermisch aktives Auslöseglied ein Ventil geschlossen. Sie sind in der Regel axial zwischen zwei Widerlagern des Sprinklers eingespannt, von denen das eine die Kräfte des Ventils überträgt. Im Brandfalle zerspringt der Glaskolben und gibt die Ventilöffnung und damit das Löschmedium, vorzugsweise Wasser, frei.

Ein solcher Glaskolben besteht normalerweise aus einem walzen- oder tonnenförmigen Schaft unterschiedlichster Länge, häufig mit Kröpfungen in der Wand oder Eweiterungen zur Mitte hin, der zusammen mit der sich ausdehnenden Flüssigkeit, kurz Sprengflüssigkeit genannt, den eigentlichen thermischen aktiven Teil bildet. Der Schaft wird an beiden Enden durch flache, kegelige oder gewölbte, im wesentlichen thermisch inaktive Enden begrenzt, die die Auflager für die Widerlager des Sprinklers bilden. Eines der Enden hat gewöhnlich einen Füllstutzen, durch den die Sprengflüssigkeit eingefüllt wird und der danach verschlossen wird.

Der Glaskolben muß eine bestimmte, von der Art der Ventilkonstruktion oder der Auslöseeinrichtung abhängige Dauerlast aufnehmen können, damit der Sprinkler über viele Jahrzehnte sicher geschlossen bleibt und dabei ständig in Bereitschaft gehalten wird.

Bekannte Glaskolben, die die entsprechenden Zulassungsanforderungen erfüllen, haben einen Durchmesser zwischen 8 und 12 mm bei Wandstärken von 1 bis 1, 5 mm und eine Baulänge von insgesamt 20 bis 30 mm. Derartige relativ dicke Glaskolben führen wegen ihrer ungünstigen Verhältnisse von wärmeaufnehmender Oberfläche zu aufheizendem Volumen zu langen Auslösezeiten. Ein Kugelförmiger Glaskolben hat diesbezüglich die denkbar ungünstigste Form.

Die Anforderungen an die Glaskolben für Sprinkler für automatische Feuerlöschanlagen und analog für andere thermische Auslöseeinrichtungen gehen dahin, daß zunehmend sehr viel kürzere Auslösezeiten und zwar bis fast zu einer Zehnerpotenz niedriger gefordert werden. Soll gleichzeitig die Forderung, die Sprinkler selbst in ihrer bewährten Konstruktion nicht wesentlich zu ändern, erfüllt werden, darf die Dauerfestigkeit der Glaskolben bei axialer Belastung grundsätzlich nicht abnehmen.

Ein Vorschlag, diesen Forderungen gerecht zu werden, besteht darin, das Volumen der Sprengflüssigkeit in dem Glaskolben durch Verdrängungskörper zu verkleinern, ohne daß der Glaskörper in seinen Abmessungen und damit hinsichtlich seiner Festigkeitseigenschaften verändert wird (DE-A 3 220124).

Es ist auch schon versucht worden, die Auslösezeiten dadurch zu verringern, daß man den Durchmesser des Glaskolbens insgesamt verkleinert hat, so daß das Verhältnis von Oberfläche zum Volumen der Sprengflüssigkeit günstiger wurde.

Diese Versuche führten aber zu einer nicht akzeptablen Verringerung der Festigkeit.

Der Erfindung liegt nun die Aufgabe zugrunde, einen Glaskolben der eingangs genannten Art zu schaffen, der ohne wesentliche Einbuße an seine Festigkeit und an seine Dauerbelastbarkeit den neuen Anforderungen entsprechend schnell anspricht, d.h. im Brandfalle zerstört wird und wirtschaftlich hergestellt werden kann.

Diese Aufgabe wird grundsätzlich durch das Kennzeichen des Anspruches 1 gelöst, wobei in vorteilhafter Weise beide Enden einen äußeren Durchmesser aufweisen, wie in Anspruch 2 angegeben.

Um die gestellten technischen Anforderungen zu erfüllen sind Anwendungsfälle mit nur einem einen größeren Durchmesser aufweisenden Ende denkbar, das dann den Füllstutzen trägt, in dem häufig die, dieses Ende zusätzlich schwächende Füllkapillare liegt.

Durch die Wahl eines besonders dünnen Schaftes, dem eigentlich thermisch aktiven Teil des Glaskolbens, wird ein günstiges Verhältnis zwischen der Oberfläche und dem Volumen des Schaftes und damit auch der Sprengflüssigkeit erreicht. Relativ zur Durchmesserverringerung wird dadurch sogar eine überproportionale Verkürzung der Auslösezeit erzielt.

Die mit einer Verminderung des Durchmessers des Schaftes einhergehende an sich unvermeidbare Herabsetzung der Festigkeit des Glaskolbens wird durch seine erfindungsgemäß besondere Gestaltung unter konsequenter Ausnutzung der Materialeigenschaften des Werkstoffes Glas aufgefangen.

Vorzugsweise beide Enden des Glaskolbens sind gegenüber dem Schaft solcherart in ihren Durchmessern vergrößert, daß dort alle für Glas ungünstigen Scher- und Zugspannungen und auch die an den dadurch ebenfalls ermöglichten relativ großen Auflageflächen auftretenden Flächenpressungen unterhalb kritischer Werte bleiben.

Die von den Auflagern aufgenommenen Kräfte werden in dem oder den sockelartig verdickten Enden übertragen, verteilt und frei von allen Biege-und Scherspannungen möglichst gleichmäßig axial in den als verjüngte Säule ausgebildeten Schaft eingeleitet. Da die Festigkeit von Glas gegenüber Druckbeanspruchung etwa zwanzigmal größer ist als bei Zugbeanspruchung, und durch die beschriebene erfindungsgemäße Gestaltung des Glaskolbens im Bereich des Schaftes reine Druckspannungen auftreten, wird die besonders dünne und schlanke spezifisch hochbelastbare Form des Schaftes erst ermöglicht.

Bei der bei Versuchen schrittweise durchgeführten Verringerung des Durchmessers des Glaskolbens wurden in dem den Füllstutzen tragenden Ende des Glaskolbens zuerst kritische Festigkeitswerte überschritten. Wenn nur eine mäßige Verkürzung der Auslösezeit angestrebt wird oder gewisse Einbußen der Festigkeit hingenommen werden, genügt bis zu bestimmten Grenzen, wenn nur das den Füllstutzen tragende Ende des Glaskolbens einen größeren Durchmesser als der Schaft aufweist. Dies bringt schon große Vorteile.

Dadurch, daß, wie in Anspruch 4 angegeben, sogenannte Übergangsabschnitte zwischen der oder den Verdickungen und dem Schaft vorgesehen sind, erfolgt die Ein- und Oberleitung der Kräfte in diesem kritischen Bereich besonders günstig unter Vermeidung von Spannungsspitzen. Die Übergangsabschnitte können unterschiedlich geformt sein und sollen für einen allmählichen und weichen Übergang der Kräfte in den dünnen Schaft sorgen.

In vorteilhafter Weise kann die Verdickung an einem Ende oder können die Verdickungen an beiden Enden wie in Anspruch 5 angegeben, im Bereich der Auflageflächen annähernd kugelförmig sein, um zusammen mit dem Widerlager ein Gelenk zu bilden, so daß auch bei gelegentlich unvermeidlicher seitlicher Verschiebung der beiden Widerlager Biegebeanspruchungen in dem dünnen Schaft vermieden werden.

In Anspruch 6 ist eine Ausführungsform unter Schutz gestellt, die sich bei praktischen Versuchen bewährt hat.

Im folgenden wird die Erfindung unter Hinweis auf die Zeichnung anhand dreier Ausführungsformen näher erläutert.

Es zeigt:
Fig. 1 einen schematischen Schnitt, stark vergrößert, durch eine Ausführungsform eines Glaskolbens nach der Erfindung;
Fig. 2 einen der Fig. 1 entsprechenden Schnitt durch eine andere Ausführungsform; und
Fig. 3 eine den Fig. 1 und 2 entsprechenden Schnitt durch noch eine andere Ausführungsform eines Glaskolbens nach der Erfindung.

Der in der Zeichnung stark vergrößert dargestellte Glaskolben B ist zum Einsatz in einen Sprinkler S geeignet, dessen Widerlager mit 12 und 13 bezeichnet sind. Der Glaskolben B weist einen dünnen, thermisch hochaktiven Schaft 1 mit einer dichten Kammer 1.1 auf, in der sich die Sprengflüssigkeit 2 befindet. In der Sprengflüssigkeit ist ein kleines Bläschen 2.1 dargestellt.

Die beiden Enden, die grundsätzlich mit 3 und 4 bezeichnet sind, sind gegenüber dem dünnen Schaft 1 wulstartig verdickt und sie fangen ungünstige Scher- und Zugspannungen auf. Das in der Zeichnung unten dargestellte Ende 3 trägt einen Füllstutzen 7, der bei 8 verschlossen ist.

Übergangsabschnitte 5 und 6 zwischen dem Schaft 1 und den Enden 3 und 4 sind durch äußere Übergangslinien 3.1 und 4.1 gleichmäßig gekehlt, wodurch für eine günstige Krafteinleitung in den dünnen Schaft 1 ohne ungünstige Spannungsspitzen gesorgt wird, so daß in diesem Bereich reine Druckspannungen auftreten.

Die Kammer 1.1 weist im Bereich des oberen Endes 4 einen zylindrischen Abschnitt 1.2 mit abgerundeten Ecken und im Bereich des unteren Endes 3 eine innere Übergangslinie 1.3 auf. Durch die entsprechende geometrische Gestaltung der Übergangsabschnitte 5 und 6 zwischen dem dünnen Schaft 1 und den Enden 3 und 4 entstehen Verstärkungsabschnitte 3.2 und 4.2, deren Gestalt und glatter Konturenverlauf der Zeichnung deutlich zu entnehmen ist.

Dadurch, daß der dünne und schlanke Glaskolben im Bereich der Auflageflächen 10, 11 einen im Verhältnis zum Schaft 1 relativ großen Durchmesser aufweist, stehen in diesem Bereich größere Flächen zur Kraftaufnahme zur Verfügung, so daß die Flächenpressungen nicht zu groß werden. Außerdem bilden die kugelförmigen Abschnitte der Auflager 10, 11 zusammen mit den Widerlagern 12, 13 Gelenke, die Biegebeanspruchungen des Schaftes vermeiden.

Bei einem ausgeführten Beispiel mit einer Gesamtlänge des Glaskolbens von ca. 25 mm betrug der Abstand zwischen den Auflageflächen 10, 11 ca. 20 mm. Die Länge des dünnen, thermisch aktiven Schaftes 1 betrug ca. 15 mm, sein Außendurchmesser knapp 3 mm und die Wandstärke etwa 0, 4 mm. Der Außendurchmesser der wulstartig verdickten Enden 3, 4 lag bei ca. 4 mm.

Ein Glaskolben in üblicher Weise geformt, ohne die erfindungsgemäß beschriebene Gestaltung mit verdickten Enden, erreichte bei gleichem Durchmesser von ca. 3 mm bei axialer Belastung ein Viertel der Festigkeit bezogen auf den Querschnitt im Schaft.

Die Auslösezeiten des beschriebenen Glaskolbens waren mehr als fünfmal kürzer im Vergleich zu herkömmlichen Glaskolben mit einem Durchmesser von 8 bis 10 mm, bei etwa gleicher Festigkeit.

Es wurden bereits erfolgreiche Versuche mit noch dünneren, schnelleren und dennoch festen Glaskolben der erfindungsgemäß beschriebenen Art mit weniger als 2 mm Durchmesser des Schaftes durchgeführt.

Die in Fig. 2 dargestellte Ausführungsform ist derjenigen nach Fig. 1 sehr ähnlich. Die Übergangsabschnitte zwischen den Enden 23 und 24 und dem Schaft 21 sind sehr viel langgestreckter und entsprechend anders verlaufen die Übergangslinien 23.1 und 24.1 bzw. die Verstärkungen 23.2 und 24.2. Auch die Kammer 22 ist entsprechend geformt, wie beim Betrachten der Fig. 2 deutlich wird. Die Bereiche der Enden 23 und 24, die an den Widerlagern 12 und 13 des Sprinklers S anliegen bzw. mit diesen im Eingriff stehen, sind mit 25 bzw. 26 bezeichnet.

Ebenso wie bei der Ausführungsform nach Fig. 1 sorgt die allmähliche Zunahme des Durchmessers und der Wandstärke im Bereich der Enden des Glaskolbens für eine entsprechend günstige Krafteinleitung und Verteilung.

Die in Fig. 3 dargestellte Ausführungsform unterscheidet sich dadurch im wesentlichen von derjenigen nach Fig. 1, daß lediglich das Ende 33, das den Füllstutzen 7 aufweist, einen erweiterten Durchmesser hat. Die Ausbildung des Endes 33 mit der Übergangslinie 33.1 entspricht dem Ende 3 mit der Übergangslinie 3.1 der Ausführungsform nach Fig. 1.

Das oben liegende Ende 34 hat keinen erweiterten Durchmesser. Der Übergang von dem Schaft 31 erfolgt durch die dargestellte Übergangslinie 34.1 ohne größeren Durchmesser zur Ausbildung des Sitzbereiches 35.

## Patentansprüche

1. Glaskolben (B) für Sprinkler, für Feuerlöschanlagen oder andere thermische Auslöseeinrichtungen mit einem thermisch aktiven Schaft (1, 21, 31), der zylindrisch ausgebildet ist und mit Sprengflüssigkeit (2, 22) gefüllt ist, wobei das eine Ende (3, 23, 33) des Glaskolbens (B) einen Füllstutzen (7) trägt, dadurch gekennzeichnet, daß der Glaskolben (B) an seinen Enden (3, 23, 33 und 4, 24, 34) eine größere Wandstärke als der Schaft (1, 21, 31) aufweist, und daß der Durchmesser wenigstens des den Füllstutzen (7) tragenden Endes (3, 23, 33) größer ist als derjenige des Schaftes (1, 21, 31).

2. Glaskolben (B) nach Anspruch 1, dadurch gekennzeichnet, daß beide Enden (3, 23, 33 und 4, 24, 34) einen Durchmesser aufweisen, der größer ist als derjenige des Schaftes (1,21,31).

3. Glaskolben nach Anspruch 1 oder 2, dadurch gekennzeichnet, daß der Schaft (1) einen Durchmesser von weniger als 6 mm aufweist.

4. Glaskolben nach Anspruch 1, 2 oder 3, dadurch gekennzeichnet, daß zwischen der entsprechenden Verdickung (3, 4; 23, 24; 33) und der Wand des Schaftes (1) ein Übergangsabschnitt (5, 6; 23.2, 24.2; 33.1) vorgesehen ist.

5. Glaskolben nach einem oder mehreren der Ansprüche 1 bis 4, dadurch gekennzeichnet, daß die verdickten Enden (3, 4) im Bereich der Auflager (10, 11) einen annähernd kugelförmigen Abschnitt haben.

6. Glaskolben nach einem oder mehreren der vorstehenden Ansprüche, dadurch gekennzeichnet, daß die Wandstärke des Schaftes (1) bei einer Länge von ca. 15 mm und einem Durchmesser von 2 bis 3 mm, 0,2 bis 0,4 mm beträgt, und daß die verdickten Enden (3 oder 4) einen Durchmesser aufweisen, der 0,1 bis 1 mm größer als derjenige des Schaftes ist.

## Claims

1. Glass bulb (B) for sprinklers, for fire extinguishing systems or other thermal release means with a thermally active shaft (1, 21, 31), which is cylindrically constructed and filled with expansion; liquid (2, 22), one end (3, 23, 33) of the glass bulb (B) carrying a filling connection (7), characterized in that at its ends (3, 23, 33) and (4, 24, 34), glass bulb (B) has a greater wall thickness than the shaft (1, 21, 31) and that the diameter of at least the end (3, 23, 33) carrying the filling connection (7) is larger than that of the shaft (1, 21, 31).

2. Glass bulb according to claim 1, characterized in that both ends (3, 23, 33) and (4, 24, 34) have a diameter which is larger than that of the shaft (1, 21, 31).

3. Glass bulb according to claims 1 or 2, characterized in that the shaft (1) has a diameter of less than 6 mm.

4. Glass bulb according to claims 1, 2 or 3, characterized in that between the corresponding thickened portions (3, 4; 23, 24; 33) and the wall of shaft (1) is provided a transition portion (5, 6; 23.2, 24.2; 33.1).

5. Glass bulb according to one or more of the claims 1 to 4, characterized in that in the vicinity of the supports (10, 11), the thickened ends (3, 4) have an approximately spherical portion.

6. Glass bulb according to one or more of the preceding claims, characterized in that the wall thickness of shaft (1) for a length of approximately 15 mm and a diameter of 2 to 3 mm is 0.2 to 0.4 mm and that the thickened ends (3 or 4) have a diameter which is 0.1 to 1 mm larger than that of the shaft.

## Revendications

1. Ampoule (B) pour extincteurs d'incendie ou autre système à déclenchement thermique, comprenant une tige (1,21,31 ) active thermiquement, de réalisation cylindrique et remplie d'un liquide explosif (2, 22), une extrémité (3, 23, 33) de l'ampoule (B) portant une tubulure de remplissage (7), caractérisée en ce que l'ampoule (B) présente à son extrémité (3, 23, 33 et 4, 24, 34) une épaisseur de paroi plus forte que la tige (1, 21, 31), et en ce que le diamètre d'au moins l'extrémité (3, 23, 33) portant la tubulure de remplissage (7) est supérieur à celui de la tige (1, 21, 31).

2. Ampoule (B) selon la revendication 1, caractérisée en ce que les deux extrémités (3, 23, 33 et 4, 24, 34) présentent un diamètre qui est supérieur à celui de la tige (1, 21, 31).

3. Ampoule (B) selon la revendication 1 ou 2, caractérisée en ce que la tige (1) présente un diamètre inférieur à 6 mm.

4. Ampoule (B) selon la revendication 1, 2 ou 3, caractérisée en ce qu'une partie de transition (5, 6; 23.2, 24.2; 33, 1) est prévue entre l'épaississement (3, 4; 23, 24; 33) correspondant et la paroi de la tige (1).

5. Ampoule (B) selon une ou plusieurs des revendications 1 à 4, caractérisée en ce que les extrémités épaissies (3, 4) ont dans la zone des appuis (10, 11) une partie approximativement de forme sphérique.

6. Ampoule (B) selon une ou plusieurs des revendications précédentes, caractérisée en ce que l'épaisseur de paroi de la tige (1) est de 0,2 à 0,4 mm pour une longueur d'environ 15 mm et pour un diamètre allant de 2 à 3 mm, et en ce que les extrémités épaissies (3 ou 4) présentent un diamètre qui est de 0,1 à 1 mm plus grand que celui de la tige.
